# EUROPÄISCHE PATENTSCHRIFT

(11) **EP 1 913 605 B1**
(45) Veröffentlichungstag und Bekanntmachung des Hinweises auf die Patenterteilung: **26.10.2011**
(21) Anmeldenummer: 07786507.9
(22) Anmeldetag: 02.08.2007
(51) Int. Cl.: H01F 7/16

(54) **ELEKTROMAGNETISCHE STELLVORRICHTUNG**
ELECTROMAGNETIC ACTUATING APPRATUS
DISPOSOTIF DE POSITIONNEMENT ELECTROMAGNETIQUE

(30) Priorität: 03.08.2006 DE 202006011907 U
(43) Veröffentlichungstag der Anmeldung: 23.04.2008
(73) Patentinhaber: ETO MAGNETIC KG, 78333 STOCKACH (DE)
(72) Erfinder: GOLZ, Thomas, D-88605 Messkirch (DE); RIEDLE, Achim, 78256 Steisslingen (DE); KAMENZIN, Markus, D-78333 Stockach (DE); BURGER, Volker, D-78576 Emmingen-Liptingen (DE); SCHIEPP, Thomas, D-78606 Seitingen-Oberflacht (DE); WAGNER, Uwe, CH-8604 Volketswil/ZH (CH)
(74) Vertreter: Behrmann, Niels
(86) Internationale Anmeldenummer: PCT/EP2007/006828
(87) Internationale Veröffentlichungsnummer: WO 2008/014996

(56) Entgegenhaltungen:
- EP-A- 1 236 940
- DE-A1- 10 119 291
- DE-A1- 10 240 774
- DE-A1- 10 345 946
- DE-A1- 19 632 262

## Beschreibung

Die vorliegende Erfindung betrifft eine elektromagnetische Stellvorrichtung nach dem Oberbegriff des Hauptanspruches.

Eine derartige Vorrichtung ist beispielsweise in Form von Stellvorrichtungen mit Elektrohaftmagneten hinlänglich bekannt und wird für vielfältige Einsatzzwecke benutzt. Das Grundprinzip besteht darin, dass ein Kolben (als Stellelement), der endseitig einen Eingriffsbereich für die vorgesehene Stellaufgabe aufweist, in einem Gehäuse als Anker zwischen einem stationären Kernbereich und einem als Joch wirkenden Lagerelement geführt ist und mittels eines etwa im Kernbereich vorgesehenen Elektromagneten betätigt werden kann.

In der DE 102 40 774 A1 der Anmelderin , welche als nächstliegender stand der Technik angesehen wird, ist eine solche Vorrichtung mit wesentlichen Elementen gezeigt, wobei typischerweise zusätzlich bei gewissen Stellaufgaben und Einsatzgebieten eine geeignete Schmierung durch ein Flüssigschmiermittel im Bewegungsbereich des Stellelements vorgesehen ist. Dieses Schmiermittel wird über einen Zu- oder Ablaufkanal des Lagerelements ein- bzw. ausgebracht.

Die Fig. 5 zum (hausinternen) Stand der Technik der Anmelderin illustriert eine derartige geschmierte elektromagnetische Stellvorrichtung: Umgeben von einem hohlzylindrischen Büchsenelement 10 ist ein langgestrecktes, einen Zylinderstab (Stößel) 12 sowie endseitig eine Permanentmagnetanordnung 14 aufweisendes Stellelement 16 bewegbar zwischen einem stationären Kernbereich 18 sowie einem hülsenförmig ausgebildeten und als Lagerung für das Stellelement 16 dienenden Jochelement 20 geführt, wobei das Lagerelement 20 dichtend in einer entsprechend gemessenen hohlzylindrischen Ausnehmung 22 eines Trägers 24, etwa eines Motorblockabschnittes, geführt ist.

Die Schnittansicht der Fig. 5 verdeutlicht einen Zu-/Ablaufkanal 26 für flüssiges Schmieröl, welches über einen Zu-/Ablaufkanal 28 in der Lagerhülse 20 in den von Lagerhülse 20 und Kernelement 18 sowie Büchsenelement 10 begrenzten Bewegungsraum für den Permanentmagnetabschnitt 14 des Stellelements 12 geleitet werden kann. Bei dem in Fig. 5 gezeigten Betriebs- und Neigezustand sammelt sich dabei das schwarz gezeigte Öl im bodenseitigen Bereich der so gebildeten Kammer. Eine Aktivierung einer (in den Figuren nicht gezeigten) Spuleneinheit am Kernbereich 18 führt dann zu einer abstoßenden Kraft auf die Permanentmagnetmittel 14 (genauer gesagt ist ein Paar von permanentmagnetischen Scheiben, verbunden durch eine weichmagnetische Eisenscheibe, endseitig auf dem Zylinderstab 12 befestigt) zu einem Abstoßungseffekt, woraufhin dann das Stellelement in der Figurenansicht rechts aus der Anordnung herausgetrieben wird und ein endseitiger Eingriffsbereich 30 des Stellelements einen entsprechend zusammenwirkenden Stellpartner, im beschriebenen Ausführungsbeispiel eine Nockenwellen-Hubumschaltung, betätigt.

Wie sich jedoch unmittelbar aus der Darstellung der Fig. 5 ergibt, muss bei ihrem Verschiebeweg in Richtung auf das Lagerelement 20 (als Joch) der Permanentmagnetabschnitt 14 des Stellelements eine Verdrängung des im untersten Bodenbereich gesammelten Schmiermittels durchführen, was, je nach Viskosität des Schmiermittels, zu einer Verlangsamung bzw. Verringerung der erreichbaren Bewegungs- (und damit auch Schalt-) Geschwindigkeit der Einheit führt.

Zusätzlich werden diese Dynamikeigenschaften bei den gezeigten (als Ausgangspunkt für die Erfindung herangezogenen) Technologiestand der Fig. 5 dadurch herabgesetzt, dass es im linksseitigen Stirnbereich des Stellelements, nämlich an der Kontaktfläche zwischen dem Zylinderstift 12 und der dieser plan gegenüberstehenden Stirnfläche des Kernbereichs 18, zu Hafteffekten, wiederum bewirkt durch vorhandenes Schmiermittel, kommt. Genauer gesagt muss eine abstoßende Kraft auf das Stellelement erst den diese Haftwirkung bewirkenden Schmiermittelfilm an der beschriebenen Kontaktstelle lösen, bevor das Stellelement seine Stellbewegung durchführen kann.

Eine weitere, die Dynamikeigenschaften nachteilig beeinflussende Eigenschaft der In Fig. 5 gezeigten Vorrichtung liegt in der vergleichsweisen langen Zylinderführung zwischen zylindrischem, stiftförmigem Element 12 und dem diesen umgebenden büchsenförmigen Lagerelement 20: Über eine vergleichweise lange Strecke entlang des Stellelements existiert eine Gleit- bzw. Reibungsfläche, die auch wiederum, insbesondere unter dem Einfluss von viskosem Schmiermittel, zunächst eine Haft- bzw. Bremskraft ausübt.

Zum weiteren Stand der Technik wird zum einen verwiesen auf die EP 1 236 940 A, welche eine eiektromagnetisiche Stellvorrichtung offenbart, bei welcher eine Anpassung eine Menge von flüssigem Schmiermittel im Bewegungsbereich des Stellelements an eine sich bei Bewegung des Stellelements ergebenden Volumenänderung ermöglicht ist, indem in einem als Joch wirkenden Lagerelement ein Zu- und Ablaufkanal für flüssiges Schmiermittel gebildet ist, welcher in Form eines axial verlaufenden und randseitig in einem zum Zusammenwirken mit dem Stellelement ausgedildeten Jochabschnitt vorgesehenen Durchbruchs realisiert ist.

Ferner offenbart die DE 101 19 291 eine elektromagnetische Stellvorrichtung, die eine Verringerung einer Adhäsion zwischen planen Stirnflächen eines Stellelements und eines Kernbereichs durch den sich im Kontaktbereich bei Kontakt ausbildenden Schmiermitteln bewirkt, indem in dem Kontaktbereich der Stirnfläche des Kemberelchs eine schlitzförmige Ausnehmung vorgesehen wird.

Zum weiteren Stand der Technik wird noch verwiesen auf die DE 196 32 262 A1 sowie die DE 103 45 946 A1.

Aufgabe der vorliegenden Erfindung ist es daher, die dynamischen Eigenschaften einer gattungsgemäßen elektromagnetischen Stellvorrichtung zu verbessern, insbesondere die Ansprech- und Stellzeit zu verkürzen, nämlich den Zeitraum, der vergeht zwischen einem Aktivieren der Spuleneinrichtung und dem Erreichen eines Endanschlags für das dadurch betriebene Stellelement (als Anker).

Die Aufgabe wird durch die elektromagnetische Stellvorrichtung nach dem unabhängigen Anspruch 1 sowie alternativ durch die elektromagnetische Stellvorrichtung nach dem unabhängigen Anspruch 2 gelöst; vorteilhafte Weiterbildungen der Erfindung sind in den Unteransprüchen beschrieben.

So wird mittels der parallel zur Stellelement-Längsachse und randseitig am Jochabschnitt verlaufenden mindestens einen Bohrung (bzw. eines Durchbruchs oder einer Ausnehmung) als Zu- und Ablaufkanal vorteilhaft erreicht, dass flüssiges Schmiermittel sich insbesondere auch bei leicht geneigter Einbauposition der Vorrichtung nicht im Bewegungsraum des Stellelements zwischen Kern und Joch sammeln kann, mithin also die Permanentmagnetmittel keine Verdrängung auf diese Schmiermittelmenge ausüben müssen. Dadurch lässt sich bereits eine beträchtliche Erhöhung der Bewegungs- bzw. Reaktionszeit der erfindungsgemäßen elektromagnetischen Stellvorrichtung erreichen. Dabei ist es einerseits bevorzugt, unmittelbar eine Bohrung (bzw. mehrere verteilte Bohrungen) im Jochabschnitt vorzusehen, welche eine lediglich dünne Wand zum äußerten radialen Jochende belassen, alternativ und im Rahmen der Erfindung ist es möglich, den Zu- und Ablaufkanal im Jochabschnitt durch eine Ausnehmung zu realisieren, welche, etwa in der Art eines axial erstreckenden Abschnitts vom Joch, den gewünschten Kanal anbietet, eine weitere, alternative Variante ist eine Realisierung der Ausnehmung in Form einer (sich gleichermaßen axial längs erstreckenden) Nut.

Zusätzlich ist erfindungsgemäß vorgesehen, dass ein kernseitiger Kontaktbereich zwischen einer (typischerweise planen) Stirnfläche des Stellelements und einer unmittelbar gegenüberliegenden, mit dieser einen Endanschlag bildenden und ebenfalls planen Außen- bzw. Stirnfläche des Kerns so durch Vorsehen einer Ausnehmung bzw. Einkerbung modifiziert ist, dass ein sich in der angeschlagenen Endposition bildender und eine Haftwirkung bewirkender Schmiermittelfilm leicht gelöst werden kann und seine (für das Dynamikverhalten der Vorrichtung nachteilige) Haftwirkung verliert. Dabei liegt es im Rahmen der Erfindung, eine solche, als Querschlitz und zumindest über die wirksame Kontakt-(Haft-) Fläche ausgebildete Ausnehmung im Stirnbereich des Stellelements vorzusehen.

Alternativ ist von der Erfindung ferner vorgesehen, das Stellelement entlang eines vorbestimmten zylindrischen Mantelabschnitts durch das Vorsehen einer flach-ringnutförmigen Ausnehmung so zu modifizieren, dass eine eine nachteilige dynamische Haftung bewirkende Gleitfläche zwischen Stellelement und dem dieses umgebenden Lagerelements reduziere wird. Genauer gesagt ist erfindungsgemäß diese Vertiefung axial tiefenmäßig so zu realisieren, dass einerseits eine mechanisch feste, belastbare Führung durch das Lagerelement gewährleistet ist, andererseits der durch die Vertiefung gebildete Zwischenraum hinreichend groß ist, dass ein haftender Schmiermittelfilm nicht oder nur in reduzierter Haftwirkung entsteht.

Besonders vorteilhaft ist es im Rahmen der vorliegenden Erfindung, die Anordnung aus Kernbereich, Stellelement im Bereich der Permanentmagnetmittel und als Joch wirkenden Lagerelement von einem Büchsenelement zu umschließen, welches nicht nur den elektromagnetischen Kreis schließt, sondern auch die Anordnung mechanisch günstig und dichtend einfasst.

Je nach Art der Schmierung ist dabei die erfindungsgemäße Bohrung nicht auf eine Einzelbohrung reduziert, sondern kann weiterbildungsgemäß auch mehrere, weiter bevorzugt in Umfangsrichtung verteilt angeordnete Bohrungen im Jochabschnitt randseitig einschließen. Auch sieht eine günstige mechanische Weiterbildung der Erfindung vor, dass, bezogen auf einen Außendurchmesser des weiterbildungsgemäß vorgesehenen hohlzylindrischen Büchsenelements, die die Anordnung aufnehmende hohlzylindrische Ausnehmung im Träger (also z.B. im Motorblock) zumindest eine solche Weite aufweist, dass das Büchsenelement mit dieser Weite fluchtet. Geometrisch-konstruktiv lässt sich mit dieser Maßnahme dann erreichen, dass ein im Träger gebildeter Zu-/Ablaufkanal in Verlängerung des Zu-/Ablaufkanals für Schmiermittel im Jochabschnitt rand- bzw. bodenseitig im Büchsenelement angeordnet ist und damit keinerlei Boden-Sammelraum für Schmieröl im Bewegungsbereich der Permanentmagnetmittel verbleibt.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in
- Fig. 1:: eine seitliche Schnittansicht der elektromagnetischen Stellvorrichtung gemäß einer ersten bevorzugten Ausführungsform der Erfindung;
- Fig. 2:: eine vergrößerte Detailansicht des Ausschnitts A gemäß Fig. 1;
- Fig. 3:: eine vergrößerte Teilansicht des Ausschnitts B gemäß Fig. 1;
- Fig. 4:: eine vergrößerte Teilansicht des Abschnittes C gemäß Fig. 1;
- Fig. 5:: eine seitliche Schnittansicht analog Fig. 1 der als gattungsbildend herangezogenen, firmeninternen Stand der Technik ebenen Technologie, welche die Ausgangslage für die vorliegende Erfindung anbietet;
- Fig. 6 bis Fig. 8:: verschiedene Querschnittsansichten einer im Jochabschnitt vorgesehenen Bohrung, Ausnehmung oder eines Durchbruchs zur Realisierung der Erfindung;
- Fig. 9 bis Fig. 11:: eine Perspektivansicht sowie zwei bodenseitige Ansichten des Jochelements als Führungsrohr für das Stößelelement mit zwei bzw. vier in Umfangsrichtung angeordneten und randseitig verschobenen Zu- bzw. Ablaufkanälen als Varianten;
- Fig. 12:: eine Ansicht analog Fig. 1 zum Verdeutlichen einer Variante der Erfindung, wonach, durch geeignetes, randseitiges Vorsehen eines Zu- bzw. Ablaufkanals am Kernelement die elektromagnetische Stellvorrichtung auch umgedreht (auf dem Kopf) betrieben werden kann und eine bodenseitige Schmiermittelsammlung jenseits des Kerns erfolgen kann;
- Fig. 13:: eine Detailansicht des zylindrischen Elements (Stößels) mit mantelseitiger Ausdrehung zur Optimierung des Dynamikverhaltens und
- Fig. 14, Fig. 15:: Ansichten eines Stößels (zylindrisches Element) mit -- ergänzend zu der mittig vorgesehenen Ausdrehung -- mantelseitig vorgesehenen Längsnuten zur Schmiermittelführung.

Die Fig. 1 zeigt die Realisierung der elektromagnetischen Stellvorrichtung gemäß einer ersten bevorzugten Ausführungsform. Zur besseren Verdeutlichung der Details und Vorteile gegenüber der als gattungsbildend herangezogenen Technologie gemäß Fig. 5 zeigt die Fig. 1, analog zur Darstellung der Fig. 5, eine vergleichbare Montage- und Neigeposition, und korrespondierende Komponenten weisen identische Bezugszeichen auf.

Abweichend zur Realisierungsform der Fig. 5 fällt zunächst auf, dass, bei gleichbleibendem Hülsendurchmesser 10, die Anordnung aus Stellelement 16 und Lagerhülse (als Joch) 20 in einer Ausnehmung 40 dichtend gehalten ist, welche auf den Außendurchmesser der Hülse 10 aufgeweitet ist. Dies ermöglicht dann, dass ein im Träger 24 -- also etwa dem Motorblock -- gebildeter Zu-/Ablaufkanal 42 für flüssiges Schmiermittel gegenüber dem als gattungsbildend vorausgesetzten Stand der Technik radial auswärts angeordnet ist, in etwa auf der Höhe des Mantels der Hülse 10.

Der einen Jochabschnitt realisierende, auf den Kern gerichtete Abschnitt 44 des Lagerhülsenelements 20 weist dabei einen auf den Kanal 42 ausgerichteten, maximal radial randseitig verschobenen Zu-/Ablaufkanal 46 auf, der, vgl. insbesondere in Ausschnitt A aus der Fig. 1, zum Rand in Richtung auf das umgebene Hülsenelement 10 nur eine Wand 48 minimierter Wandstärke aufweist. Dies führt dann vorteilhaft dazu, dass, vgl. die Gegenüberstellung mit der Fig. 5, eine Ölansammlung im Bereich des Übergangs zwischen Hülse und Jochelement faktisch verhindert werden kann, mithin also in vorteilhafter Weise die Dynamikeigenschaften des bewegenden Ankers erhöht sind. Auch ist der Ablaufkanal 46 in Form einer Bohrung (gezeigt ist zusätzlich, vgl. Ausschnitt A, eine in Richtung auf den Zylinderstab 12 gezeigter Eindrehung) mehrfach und um den Umfang des Jochabschnittes 44 herum verteilt angeordnet, so dass, je nach Einbaulage, stets eine einfache und vollständige Entleerung des Bewegungsraumes für die Permanentmagneten 14 ermöglicht ist. Dabei kann die Zahl der den Kanal 46 realisierenden Bohrungen zwischen 1 und 4 oder mehr variieren, siehe auch die Ansichten des Jochelements 20 gemäß Fig. 9 bis 11. Hier werden Varianten mit zwei bzw. vier umfangsseitig verteilt angeordneten Kanälen als Bohrungen exemplarisch verdeutlicht.

Während, gemäß Prinzipdarstellung der Fig. 6 (diese zeigt aus der Richtung des Kernbereichs 18 einen Blick auf die Stirnseite des Jochabschnittes 44) eine Bohrung 46 verwendet wurde, um in der gezeigten, günstigen Weise den Zu- bzw. Ablaufkanal im Jochabschnitt zu realisieren, ist es alternativ und exemplarisch gemäß der analogen Ansichten der Fig. 7 und 8 denkbar, die Bohrung 46 etwa durch einen Abschnitt bzw. Ausnehmung 60 zu realisieren, welche in der in Fig. 7 gezeigten Querschnittsdarstellung einen sich axial randseitig erstreckenden Abschnitt vom Element 44 ausbildet ohne dass zum Rand etwa eine Zwischenwand verbliebe, weiter alternativ kann eine solche Ausnehmung, wie in Fig. 8 gezeigt, in der Art einer Längsnut 62 ausgestaltet sein. Auch von diesen Varianten können wiederum mehrere im Bedarfsfall um den Umfang des Jochelementes 44 herum verteilt sein, je nach Erfordernis.

Die Detailansicht in B und C gemäß Fig. 3 bzw. Fig. 4 aus der Schnittansicht der Fig. 1 verdeutlichen weitere konstruktive, das Dynamikverhalten der Anordnung verbessernde Details als Aspekte der Erfindung: So verdeutlicht der Ausschnitt B, wie in der planen Stirnseite des Kernabschnittes 18 eine quer d.h. senkrecht zur Zeichnungs ebene verlaufende Schlitzanordnung 50 gebildet ist, welche sich in Querrichtung über die wirksame Breite des Zylinderstabes 12 hinaus erstreckt. Vorteilhaft wird durch diese Maßnahme sichergestellt, dass ein sich im Betrieb und in der in Fig. 1 gezeigten Anschlagsposition bildender Schmierfilm zwischen der Stirnseite des Kerns 18 bzw. der zugehörigen, gegenüberliegenden Stirnseite des Zylinderstabes 12 bei Aktivierung der Vorrichtung leicht gelöst bzw. aufgebrochen werden kann und so das Dynamikverhalten wiederum verbessert.

Entsprechendes gilt für das gemäß Detailansicht C in Fig. 4 gezeigte, rand- bzw. mantelseitige Vorsehen einer flachen Ringnut 52 im Führungsbereich des Hülsenelements 20. Ersichtlich wird hier nicht nur Haft- bzw. Gleitreibung zwischen dem zylindrischen Element 12 und dem zugehörigen Abschnitt des Lagerelements 20 verringert, auch sorgt diese mechanische Maßnahme, entsprechend der hydrodynamischen Maßnahme gemäß Detail B, für eine Verringerung von haftungs- bzw. reibungserhöhenden Schmierfilm(en).

Die Fig. 13 zeigt in der Detailansicht eine solche mantelseitige Ausdrehung. Bei einem typischen Stößeldurchmesser des zylindrischen Elements 12 von 5 mm würde der verringerte Durchmesser der Ringnut 52 ca. 4 mm betragen, also eine umlaufende Eindrehung von 0,5 mm erfolgen; das vorliegende Beispiel beschreibt dabei einen Hub der Vorrichtung von 4 mm.

Vorteilhaft ist diese Maßnahme vor allem auch im Hinblick auf Schaltzeitoptimierungen bei niedrigen Temperaturen: Hier wird nämlich Schmiermittel, etwa Motoröl, relativ zäh, so dass der Verdrängungsaufwand für das Schmiermittel die Stößelbewegung teilweise signifikant verlangsamt. Die Freidrehung 52 würde erfindungsgemäß vorteilhaft dafür sorgen, dass, etwa bei warmem Aggregat, das Schmiermittel weitgehend ablaufen und sich im Hohlraum der Freidrehung sammeln kann; bei Aktivierung von niedrigen Temperaturen muss entsprechend weniger Schmiermittel verdrängt werden, und die Bewegung des verbleibenden Schmiermittels erfolgt, wenn dieses durch Erwärmung wieder dünnflüssig ist.

Die Fig. 14 und 15 zeigen weitere Varianten bzw. Weiterbildungen dieser dynamischen Maßnahme: Ergänzend zur flachen Ringnut 52 ist hier vorgesehen, dass der Stößel (vor allem in seinen Bereichen außerhalb der Ringnut 52) jeweils vier umfangmäßig verteilte Längsnuten 56 aufweist, die den vorbeschriebenen Effekt -- Schmiermittel kann bei warmem Aggregat fast vollständig ablaufen und entsprechend ist der Verdrängungsaufwand bei erneutem kalten Aktivieren verringert -- fortsetzen; die Längsnuten 56 dienen entsprechend vorteilhaft dafür, dass sich bei Aktivierung eines kalten Aggregats kaum zähes Schmiermittel im Ankerraum oder im Bereich des Stößels befindet.

Die Fig. 12 zeigt noch -- in Abwandlung der anhand der Fig. 1 gezeigten Anordnung -- eine umgekehrte Positionierung des Aggregats. Weiterbildungsgemäß sieht diese Ausführungsform vor, etwa durch geeignetes seitliches Vorsehen eines Strömungskanals außerhalb des Kerns 18, dass sich bei der in Fig. 12 gezeigten, gegenüber der Position der Fig. 1 umgekehrten Einbauposition nach wie vor das Schmiermittel im Bodenbereich und damit außerhalb des Ankerraums bzw. jenseits des Kernbereichs 18 sammeln kann. Auch hierdurch wird vorteilhaft die erfindungsgemäß beabsichtigte Dynamikverbesserung erreicht.

Im Ergebnis bewirkt die in Fig. 1 im Ausführungsbeispiel gezeigte und in verschiedene Richtungen detaillierte Realisierungsform einer elektromagnetischen Stellvorrichtung eine deutliche Verbesserung der Bewegungs- und Stelldynamik, so dass insbesondere auch zeitkritische Schaltvorgänge optimiert bewirkt werden können.

## Patentansprüche

1. Elektromagnetische Stellvorrichtung mit einem endseitig einen Eingriffsbereich ausbildenden und durch Kraft einer stationär vorgesehenen Spuleneinrichtung bewegbaren langgestreckten Stellelement (16), das abschnittsweise Permanentmagnetmittel (14) aufweist, die zum Zusammenwirken mit einem stationären Kernbereich (18) ausgebildet sind, wobei dem Kernbereich axial gegenüberliegend ein als Joch wirkendes stationäres Lagerelement (20) für das zumindest abschnittsweise kolbenförmig ausgebildete Stellelement vorgesehen ist, und
im Lagerelement ein Zu- und/oder Ablaufkanal (46) für flüssiges Schmiermittel gebildet ist,
**dadurch gekennzeichnet, dass**
der Zu- und/oder Ablaufkanal in Form mindestens einer axial verlaufenden und randseitig in einem zum Zusammenwirken mit den Permanentmagnetmitteln ausgebildeten Jochabschnitt vorgesehene(n) Durchbruch, Ausnehmung und/oder Bohrung (46, 60, 62) realisiert ist, und dass das langgestreckte Stellelement entlang eises zylindrischen Abschnittes im Bereich des Lagerelements mantelseitig umlaufend eine flach- und ringnutförmige Vertiefung (52) aufweist, die so ausgebildet ist, dass sie eine schmiermittelbedingte dynamische Haftkraft zwischen dem Stellelement und dem dieses umgebenden Lagerelement herabsetzt.

2. Elektromagnetische Stellvorrichtung mit
einem endseitig einen Eingriffsbereich ausbildenden und durch Kraft einer stationär vorgesehenen Spuleneinrichtung bewegbaren langgestreckten Stellelement (16),
das abschnittsweise Permanentmagnetmittel (14) aufweist, die zum Zusammenwirken mit einem stationären Kernbereich (18) ausgebildet sind, wobei dem Kernbereich axial gegenüberliegend ein als Joch wirkendes stationäres Lagerelement (20) für das zumindest abschnittsweise kolbenförmig ausgebildete Stellelement vorgesehen ist und
im Lagerelement ein Zu- und/oder Ablaufkanal (46) für flüssiges Schmiermittel gebildet ist,
**dadurch gekennzeichnet, dass**
der Zu- und/oder Ablaufkanal in Form mindestens einer axial verlaufenden und randseitig in einem zum Zusammenwirken mit den Permanentmagnetmitteln ausgebildeten Jochabschnitt vorgesehene(n) Durchbruch, Ausnehmung und/oder Bohrung (46, 60, 62) realisiert ist und
ein kemseitiger Kontaktbereich zwischen einer Stirnfläche des einen Zylinderstab ausbildenden Stellelements und einer unmittelbar gegenüberliegenden, mit dieser einen Endanschlag bildenden und planen Stimfläche des Kernbereichs so durch Vorsehen einer Ausnehmung modifiziert ist, dass ein sich in einer angeschlagenen Endposition bildender und eine Haftwirkung bewirkender Schmiermittelfilm des Schmiermittels leicht gelöst werden kann und seine Haftwirkung verliert, wobei die als Querschlitz und über eine wirksame Kontaktfläche ausgebildete Ausnehmung im Stirnbereich des Stellelements vorgesehen ist.

3. Vorrichtung nach Anspruch 1 oder 2, **dadurch gekennzeichnet, dass** zumindest ein dem Joch zugewandter Endabschnitt des Kernbereichs, die Permanentmagnetmittel sowie zumindest ein dem Kernbereich zugewandter Teil des Jochabschnittes von einem Büchsenelement umschlossen sind.

4. Vorrichtung nach einem der Ansprüche 1 bis 3, **dadurch gekennzeichnet, dass** die/der mindestens eine Durchbruch und/oder Bohrung unter Ausbildung einer dünnen Außenwand des Jochabschnittes benachbart zur Innenwand des Büchsenelements verläuft.

5. Vorrichtung nach einem der Ansprüche 1 bis 4, **gekennzeichnet durch** eine Mehrzahl von in Umfangsrichtung gleichmäßig verteilt um den Umfang des scheibenförmig ausgebildeten Jochabschnitts vorgesehene Ausnehmungen, Durchbrüche und/oder Bohrungen.

6. Vorrichtung nach einem der Ansprüche 1 bis 5, **dadurch gekennzeichnet, dass** das Lagerelement in einem dieses umgebenden und eine Fortsetzung für den Zu- und/oder Ablaufkanal anbietenden Träger gehalten ist, der Träger zur Aufnahme des Jochabschnitts eine Ausnehmung aufweist und eine maximale Weite der Ausnehmung gleich oder größer ist als ein maximaler Durchmesser des Jochabschnitts.

7. Vorrichtung nach Anspruch 6, **dadurch gekennzeichnet, dass** der Träger Bestandteil eines Verbrennungsmotors ist.

8. Vorrichtung nach einem der Ansprüche 1 bis 7, **dadurch gekennzeichnet, dass** das Stellelement zur Nockenwellen-Hubumschaltung eines Verbrennungsmotors ansteuerbar ausgebildet ist.

## Claims

1. Electromagnetic actuation device comprising an elongated actuation element (16) which forms an engagement region at the end, is movable by the force of a coil device provided in a stationary manner, and comprises permanent magnet means (14) in portions which are formed to cooperate with a stationary core region (18), a stationary bearing element (20) acting as a yoke being provided axially opposite the core region for the actuation element which is piston-shaped at least in portions, and an inlet and/or outlet channel (46) for liquid lubricant being formed in the bearing element, **characterised in that** the inlet and/or outlet channel is produced in the form of at least one axially extending aperture, recess and/or hole (46, 60, 62) which is provided at the edge of a yoke portion formed to cooperate with the permanent magnet means, and **in that** the elongated actuation element comprises a planar and annular groove-shaped cavity (52) around the outer surface along a cylindrical portion in the region of the bearing element, which cavity is formed such that it reduces a dynamic adhesive force, caused by lubricant between the actuation element and the bearing element surrounding said actuation element.

2. Electromagnetic actuation device comprising an elongated actuation device (16) which forms an engagement region on the end side and which is movable by the force of a coil device provided in a stationary manner, which actuation device comprises a permanent magnetic means (14) in portions which is formed to cooperate with a stationary core region (18), in which a stationary bearing element (20) acting as a yoke is provided axially opposing the core region for the actuation device which is at least in portions piston-shaped, and an inlet and/or outlet channel (46) for liquid lubricant is formed in the bearing element, **characterised in that** the inlet and/or outlet channel is produced in the form of at least one axially extending aperture, recess and/or hole (46, 60, 62) which is provided in at the edge of a yoke portion formed to cooperate with the permanent magnet means, and a contact region on the core side between an end face of the actuation element which forms a cylindrical rod and a directly opposing, planar end face of the core region, the two end faces together forming an end stop, is modified by the provision of a recess in such a way that a lubricant film of the lubricant, said lubricant film forming in an abutted end position, and having an adhesive effect, can be easily dissolved and loses its adhesive effect, the recess formed as a transverse slot and over an effective contact surface being provided in the end region of the actuation element.

3. Device according to either claim 1 or claim 2, **characterised in that** at least one end portion of the core region facing the yoke, the permanent magnet means and at least one part of the yoke portion facing the core region are surrounded by a bush element.

4. Device according to any one of claims 1 to 3, **characterised in that** the at least one aperture and/or hole extends adjacent to the inner wall of the bush element, forming a thin outer wall of the yoke portion.

5. Device according to any one of claims 1 to 4, **characterised by** a plurality of recesses, apertures and/or holes uniformly distributed in a circumferential direction around the circumference of the disc-shaped yoke portion.

6. Device according to any one of claims 1 to 5, **characterised in that** the bearing element is held in a carrier which surrounds the bearing element and provides an extension for the inlet and/or outlet channel, the carrier having a recess for receiving the yoke portion and a maximum width of the recess being equal to or greater than a maximum diameter of the yoke portion.

7. Device according to claim 6, **characterised in that** the carrier is a component of a combustion engine.

8. Device according to any one of claims 1 to 7, **characterised in that** the actuation element is constructed so that it can be activated for a camshaft-stroke change-over of a combustion engine.

## Revendications

1. Dispositif de positionnement électromagnétique, avec un élément de positionnement (16) allongé, formant côté extrémité une zone d'engagement et mobile par la force d'un système à bobines prévu de façon stationnaire, qui comporte par sections des moyens à aimants permanents (14) qui sont conçus pour coopérer avec une zone centrale (18) stationnaire, un élément d'appui (20) stationnaire à effet de culasse pour l'élément de positionnement conçu au moins par sections sous la forme d'un piston étant prévu de façon opposée en direction axiale à la zone centrale et un conduit d'arrivée et/ou d'écoulement (46) pour un lubrifiant liquide étant formé dans l'élément d'appui, **caractérisé en ce que** le conduit d'arrivée et/ou d'écoulement est réalisé sous la forme d'au moins un passage, évidement et/ou perçage (46, 60, 62) s'étendant en direction axiale et prévu du côté du bord dans une section de culasse conçue pour coopérer avec les moyens à aimants permanents et **en ce que** le long d'une section cylindrique, dans la zone de l'élément d'appui, l'élément de positionnement allongé comporte de façon périphérique côté enveloppe un creux (52) de forme plate et en forme de rainure annulaire qui est conçu de sorte à faire diminuer une force d'adhérence dynamique due au lubrifiant entre l'élément de positionnement et l'élément d'appui entourant ce dernier.

2. Dispositif de positionnement électromagnétique avec un élément de positionnement (16) allongé, formant côté extrémité une zone d'engagement et mobile par la force d'un système à bobines prévu de façon stationnaire, qui comporte par sections des moyens à aimants permanents (14) qui sont conçus pour coopérer avec une zone centrale (18) stationnaire, un élément d'appui (20) stationnaire à effet de culasse pour l'élément de positionnement conçu au moins par sections sous la forme d'un piston de façon opposée étant prévu en direction axiale à la zone centrale et un conduit d'arrivée et/ou d'écoulement (46) pour un lubrifiant liquide étant formé dans l'élément d'appui, **caractérisé en ce que** le conduit d'arrivée et/ou d'écoulement est réalisé sous la forme d'au moins un passage, évidement et/ou perçage (46, 60, 62) s'étendant en direction axiale et prévu du côté du bord dans une section de culasse conçue pour coopérer avec les moyens à aimants permanents et une zone de contact côté centre, entre une surface frontale de l'élément de positionnement formant une baguette cylindrique et une surface frontale plane de la zone centrale, directement opposée, formant avec cette dernière une butée d'extrémité, est modifiée par le fait qu'il est prévu un évidement de sorte qu'un film de lubrifiant dudit lubrifiant se formant dans une position d'extrémité en butée et provoquant un effet d'adhérence puisse être facilement désolidarisé et perde son effet d'adhérence, l'évidement conçu sous la forme d'une encoche transversale et sur une surface de contact active étant prévu dans la zone frontale de l'élément de positionnement.

3. Dispositif selon la revendication 1 ou 2, **caractérisé en ce qu'**au moins une section d'extrémité de la zone centrale faisant face à la culasse, les moyens à aimants permanents, ainsi qu'au moins une partie faisant face à la zone centrale de la section de culasse sont entourés d'un élément en forme de manchon.

4. Dispositif selon l'une quelconque des revendications 1 à 3, **caractérisé en ce que** l'au moins un passage et/ou perçage s'étend dans le voisinage de la paroi intérieure de l'élément en forme de manchon, en formant une mince paroi extérieure de la section de culasse.

5. Dispositif selon l'une quelconque des revendications 1 à 4, **caractérisé par** une pluralité d'évidements, passages et/ou perçages régulièrement distribués dans le sens périphérique sur la périphérie de la section de culasse conçue sous forme de disque.

6. Dispositif selon l'une quelconque des revendications 1 à 5, **caractérisé en ce que** l'élément d'appui est maintenu dans un support qui l'entoure et qui offre un prolongement pour le conduit d'arrivée et/ou d'écoulement, pour la réception de la section de culasse, le support comporte un évidement et une largeur maximale de l'évidement est supérieure ou égale à un diamètre maximal de la section de culasse.

7. Dispositif selon la revendication 6, **caractérisé en ce que** le support est un élément d'un moteur à combustion interne.

8. Dispositif selon l'une quelconque des revendications 1 à 7, **caractérisé en ce que** l'élément de positionnement est conçu de sorte à pouvoir amorcer une inversion de la course d'un arbre à cames d'un moteur à combustion interne.
